# EUROPÄISCHE PATENTSCHRIFT

(11) **EP 3 399 517 B1**
(45) Veröffentlichungstag und Bekanntmachung des Hinweises auf die Patenterteilung: **17.02.2021**
(21) Anmeldenummer: 18169758.2
(22) Anmeldetag: 27.04.2018
(51) Int. Cl.: G09F 13/04, F21V 33/00

(54) **LEUCHTBOX**
LIGHTING BOX
BOÎTE LUMINEUSE

(30) Priorität: 02.05.2017 CH 5822017
(43) Veröffentlichungstag der Anmeldung: 07.11.2018
(73) Patentinhaber: MoLED GmbH, 8832 Wollerau (CH)
(72) Erfinder: FOCHETTI, Rinaldo, 8153 Rümlang (CH)
(74) Vertreter: Luchs, Willi

(56) Entgegenhaltungen:
- EP-A1- 2 631 895
- WO-A1-2010/105387
- WO-A1-2012/113005
- AT-B- 414 180
- DE-U1-202009 016 607
- US-A1- 2009 161 039
- US-A1- 2017 032 717

## Beschreibung

Die Erfindung betrifft eine Leuchtbox mit einem Profilrahmen, einer Rückwand, innenseitig an dieser befestigten Leuchtkörpern sowie mit einem vorderseitigen transparenten Bild, das am Profilrahmen entlang seines Umfangs wegnehmbar fixierbar ist.

Solche Leuchtboxen sind bekannt und werden für Reklamezwecke oder für Präsentation von Bild-Sujets, wie Landschaften, Tieren oder dergleichen verwendet.

Bei einem Reklameleuchtkasten gemäss der Druckschrift CH-A-668 822 ist eine röhrenförmige Lichtquelle vorgesehen, die wenigstens ein Bereich ihres Umfangs mit einer sich in entgegengesetzten Umfangsrichtungen im gleichen Sinne ändernden Helligkeitsabschirmung versehen ist. Die Lichtdurchlässigkeit ist jeweils in Längsrichtung der röhrenförmigen Lichtquelle konstant und soll von einem minimalen Wert aus in beiden Umfangsrichtungen gleichmässig zunehmen. Damit soll ein in kurzer Entfernung von der röhrenförmigen Lichtquelle befindliches Transparentbild wenigstens näherungsweise gleichförmig ausgeleuchtet werden. Es ist aber relativ aufwendig, die röhrenförmige Lichtquelle mit den entsprechenden Abschirmungen zu versehen.

In der Druckschrift EP-A-2 631 895 ist eine Präsentationsanordnung für mindestens ein Poster mit einer Beleuchtung für mindestens einer Oberfläche mit mindestens einem Verbindungselement vorgesehen. Diese umfasst Lichtelemente aus rechteckigen Dioden auf einer Trägerplatte, die jeweils einen pyramidenförmigen Lichtkegel emittieren. Die Trägerplatten sind derart zueinander angeordnet, dass das Breiten- bzw. Höhenintervall zwischen zwei Trägerplatten mit dem Breiten- bzw. Höhenintervall zwischen zwei rechteckigen Dioden korrespondiert. Die Distanz der Dioden zu der zu beleuchtenden Oberfläche ist so gewählt, dass keine dunklen Bereiche sichtbar sind.

In der Druckschrift WO-A-2012/113005 ist ein Leuchtkasten mit einem Rahmen, einer Rückwand sowie mit Leuchtelementen, vorzugsweise LED's, zum Ausleuchten des Leuchtkastens offenbart. Die Leuchtelemente sind verteilt an Modulelementen angeordnet, die ihrerseits an der Rückwand einzeln befestigbar sind. Es sind zudem in den Rahmenprofilen längliche Nuten vorhanden, in welchen umlaufende Gummiprofile eingedrückt sind, die darin aussen befestigten Gewebe- oder KunststoffBahnen spannen.

Im Dokument WO-A- WO 2010/105387 ist ebenfalls eine Lampe mit einer Box und mit einer Vielzahl von LED's, einer Basisplatte sowie einer diffusen Platte offenbart. Die LED's sind auf Platten befestigt, welche ihrerseits in der Basisplatte reihenweise angeordnet sind. Zudem ist ein Transformator in der Box enthalten.

In einer weiteren Druckschrift US-A-2017/0032717 sind eine Vielzahl von LED's in einem Board verteilt angeordnet und elektrisch mit einer Stromquelle verbunden. Zwei jeweilige Boards sind aus E-förmigen Fingerteilen ausgestaltet, welche aneinanderstossen und Zwischenräume bilden oder ineinander greifen und mit I-förmigen Teilen in den Zwischenräumen gefüllt sind. In letzterem Falle sind zwar ununterbrochen solche LED's über das Board jedoch nicht mit je gleichmässigem Abstand verteilt angeordnet.

Der Erfindung liegt demgegenüber die Aufgabe zugrunde, eine Leuchtbox derart zu verbessern, dass mit ihr eine optimale Ausleuchtung eines transparenten Bildes erzielt wird, und dass ferner die Leuchtbox für eine mobile Verwendung leicht transportierbar ausgeführt ist.

Diese Aufgabe ist erfindungsgemäss nach den Merkmalen des Anspruchs 1 gelöst.

Mit der Bildung der Leuchtkörper aus LED-Lampen, die annähernd über die gesamte Höhe und Breite des Profilrahmens in Reihen in bestimmten Abständen zueinander angeordnet sind, wird eine optimale Beleuchtung des transparenten Bildes erzielt, bei der das Bild ohne Schattenflecken und gleichmässig über seine gesamte Fläche belichtet wird.

Sehr vorteilhaft sind die die LED-Lampen reihenweise an Leiterleisten in den bestimmten Abständen zueinander als vorgefertigte Einheiten montiert, wobei diese Leiterleisten innenseitig an der Rückwand der Leuchtbox befestigt sind.

Für die mobile Ausgestaltung der Leuchtbox sind der Profilrahmen sowie die Rückwand zwecks einfacherer Transportfähigkeit gemeinsam zusammenklappbar ausgebildet. Damit kann die Leuchtbox im zugeklappten Zustand in einer Tasche versorgt werden und sie lässt sich damit durch nur eine Person leicht transportieren und auch in einem kurzen Zeitraum wieder aufstellen.

Die Erfindung sowie weitere Vorteile derselben sind nachfolgend anhand eines Ausführungsbeispiels unter Bezugnahme auf die Zeichnung näher erläutert. Es zeigt:
- Fig. 1: eine perspektivische teilweise Vorderansicht einer erfindungsgemässen Leuchtbox ohne Bild;
- Fig. 2: einen Querschnitt durch die Leuchtbox nach Fig.1 mit dem wegnehmbar fixierten Bild; und
- Fig. 3: eine teilweise Ansicht eines Fusselements für die Leuchtbox nach Fig.1.

Fig. 1 und Fig. 2 zeigen eine Leuchtbox 10 mit einem äusseren Profilrahmen 12, einer Rückwand 11 sowie innenseitig an dieser befestigten Leuchtkörpern. Dieser Profilrahmen 12 kann beispielsweise mit einer Höhe von 2 m und einer Breite von 800 mm dimensioniert sein. Diese Abmessungen können aber je nach Anwendung beliebig variiert werden.

Gemäss Fig. 2 ist die Rückwand 11 in Längsnuten 23 des Profilrahmens 12 gehalten, hingegen vorderseitig am Profilrahmen 12 ist ein transparentes Bild 13 entlang seines gesamten Umfangs wegnehmbar fixiert. Dieses Bild 13 ist vorzugsweise sowohl bei den Längs- als auch bei den Breitseiten des Profilrahmens 12 in nach vorne geöffnete Profilnuten 14 eingesteckt. Zu diesem Zwecke sind in diesen Profilnuten 14 auf bekannte Weise Kederleisten 17 positioniert, zwischen diese und der äusseren Wand der Profilnuten 14 die Endseiten 13' des Bildes 13 gehalten sind. Durch die entstehende Biegekraft des Bildes auf die Kederleisten 17 wird ein Verklemmen und damit ein dauerhaftes Spannen des Bildes erzielt.

Diese Leuchtbox 10 bildet damit einen geschlossen Kasten, damit das erzeugte Licht der Leuchtkörper einzig durch das Bild nach aussen durchdringen kann.

Erfindungsgemäss sind die Leuchtkörper aus LED-Lampen 15 gebildet, die annähernd über die gesamte Breite und Höhe des Profilrahmens 12 in Reihen 15' in bestimmten Abständen b, h zueinander angeordnet sind.

Diese reihenweise angeordneten LED-Lampen 15 sind an Leiterleisten 16 in den bestimmten Abständen b zueinander als vorgefertigte Einheiten montiert, wobei sie innenseitig an der Rückwand 11 befestigt sind. Diese Leiterleisten 16 erstrecken sich jeweils horizontal über die Breite des Profilrahmens 12 und sie sind übereinander jeweils mit dem bestimmten Abstand h zueinander angeordnet. Diese Leiterleisten 16 könnten im Prinzip auch vertikal verlaufen und nebeneinander mit den Abständen b an der Innenseite der Rückwand 11 befestigt sein.

Die als einzelne runde linsenförmige Spotlampen ausgebildeten LED-Lampen 15 weisen einen solchen Abstand zu dem transparenten Bild 13 auf, dass die von den LED-Lampen 15 erzeugten Lichtkegel 18 das Bild ohne Überschneidungen annähernd vollflächig beleuchten.

Es sind gemäss Fig. 1 zwei quer zu den Leiterleisten 16 verlaufende Kabel 20, 21 vorgesehen, welche via Leitungen in den einzelnen Leiterleisten 16 mit den LED-Lampen 15 durch eine Serien- oder Parallelschaltung verbunden sind. Ein nicht näher gezeigtes Netzkabel ist aussenseitig des Profilrahmens 12 an das Stromnetz anschliessbar. Das Netzkabel ist vorzugsweise an einen Netzteil angeschlossen, welcher die Netzspannung auf eine Niedrigspannung vorzugsweise auf 12 Volt transformiert und durch die Kabel 20, 21 und Leitungen in den Leiterleisten 16 die LED-Lampen speist. Mit Vorteil ist im Netzteil ein Dimmer integriert, damit die Lichtstärke je nach Bedarf variiert werden kann.

Diese erfindungsgemässe Leuchtbox kann wie ein Bild wegnehmbar an eine Wand befestigt werden. Sie könnte auch in eine Wand oder dergleichen eingemauert sein.

Die Leuchtbox 10 gemäss Fig. 1 ist im Rahmen der Erfindung mobil ausgestaltet, damit sie manuell von nur einer Person beispielsweise in einen Präsentationsraum getragen, dort in Kürze aufgebaut, mit dem Stromnetz verbunden und anschliessend das Bild beleuchtet wird.

Zu diesem Zwecke der Mobilität sind der Profilrahmen 12 sowie die Rückwand 11 gemeinsam zusammenklappbar ausgebildet, wobei die Rückwand 11 dazu mit wenigstens einer Schwenkachse 24 versehen ist und der Profilrahmen 12 in der gleichen Ebene beidseitig Trennstellen 12' aufweist. Diese Schwenkachse 24 ist vorteilhaft in der Mitte der Leuchtbox 10 vorgesehen, damit letztere in zwei gleich grosse Hälften zusammengelegt werden kann, wobei in Fig. 1 von der unteren Hälfte der Leuchtbox lediglich ein Teil veranschaulicht ist. In der zugeklappten Stellung kann sie beispielsweise in eine Tragtasche mit Rollen gelegt und wie eine Rollwagen gezogen werden.

Die Rückwand 11 ist aus einer biegsamen Kunststoffwandung sowie aus zumindest ein-, vorzugsweise beidseitig an dieser angebrachten Metallblechen hergestellt, was nicht näher veranschaulicht ist. Die Metallbleche sind jeweils bei der die Schwenkachse 24 bildenden Faltstelle ausgespart bzw. unterbrochen, damit die Kunststoffwandung dort umgebogen werden kann. Sie ist aus einer Polypropylen-Platte oder einem ähnlichen Kunststoff hergestellt und die Metallbleche sind insbesondere aus Aluminium gefertigt und mit Ausnahme bei der Faltstelle beidseitig ganzflächig an dieser Platte verklebt.

Der Profilrahmen 12 ist rechteckig ausgebildet und damit er vorteilhaft mit der längeren Seite nach oben aufrecht stehen kann, sind bei seiner Schmalseite längliche Nutöffnungen 25, 26 zugeordnet, wie in Fig. 2 ersichtlich ist, und in diese Nutöffnungen 25, 26 ist je ein T-förmiges Fusselement 30 einsteckbar, wie ein solches in Fig. 3 dargestellt ist. Das Fusselement 30 besteht aus zwei Auflagerfüssen 31, 32 und einem Einsteckteil 33, welches einen solchen Querschnitt aufweist, dass es in eine jeweilige Nutöffnung 25, 26 annähernd formschlüssig einsteckbar ist. Zudem ist ein gewinkeltes Federblatt 34 auf der Oberseite des Einsteckteils 33 vorhanden, das ein Herausfallen dieses Fusselementes verhindert.

Bei einer Inbetriebnahme der Leuchtbox werden vorzugsweise in der liegenden zusammengeklappten Position des Profilrahmens zuerst diese Fusselemente eingesteckt, sodann kann der Rahmen aufgestellt und erst anschliessend soll die obere Hälfte desselben nach oben aufgeklappt werden. Im Profilrahmen ist ferner bei der einen Trennstelle 12' zudem ein nicht gezeigtes betätigbares Einrastelement vorgesehen, damit die obere Hälfte des Profilrahmens gegen ein Zuklappen gesichert ist.

Die Erfindung ist mit dem obigen Ausführungsbeispiel ausreichend dargetan. Sie könnte aber noch durch andere Varianten ausgeführt sein. So könnte beispielsweise die Rückwand mit der Schwenkachse für das Zusammenklappen aus einem oder mehreren Scharnieren bestehen.

Selbstverständlich könnte die Leuchtbox je nach Grösse auch mehrfach zusammenlegbar sein und statt rechteckig könnte sie auch andersförmig ausgestaltet sein, wie quadratisch. Auch könnten im gleichen Profilrahmen zwei oder mehrere Bilder neben- oder übereinander fixiert sein.

## Patentansprüche

1. Leuchtbox, mit einem Profilrahmen (12), einer Rückwand (11), innenseitig an dieser befestigten Leuchtkörpern sowie mit wenigstens einem vorderseitigen transparenten Bild (13), das entlang seines Umfangs am Profilrahmen (12) wegnehmbar fixierbar ist, wobei die Leuchtkörper aus LED-Lampen (15) als einzelne Spotlampen gebildet sind, welche in Reihen annähernd über die gesamte Höhe und Breite des Profilrahmens (12) angeordnet sind, **dadurch gekennzeichnet, dass** die LED-Lampen in bestimmten Abständen (b, h) zueinander und in einem solchen Abstand zu dem transparenten Bild (13) angeordnet sind, dass die von den LED-Lampen (15) erzeugten Lichtkegel (18) das Bild(13) ohne Überschneidungen annähernd vollflächig beleuchten, wobei die LED-Lampen (15) reihenweise an Leiterleisten (16) in den bestimmten Abständen (h) zueinander als vorgefertigte Einheiten montiert und innenseitig an der Rückwand (11) befestigt sind und sich jeweils horizontal über die Breite oder vertikal über die Höhe des Profilrahmens (12) erstrecken.

2. Leuchtbox nach Anspruch 1, **dadurch gekennzeichnet, dass**
der Profilrahmen (12) sowie die Rückwand (11) zwecks mobiler Ausgestaltung gemeinsam zusammenklappbar ausgebildet sind, wobei die Rückwand (11) dazu mit wenigstens einer Schwenkachse (24) versehen ist und der Profilrahmen (12) in der gleichen Ebene beidseitig Trennstellen (12') aufweist.

3. Leuchtbox nach Anspruch 2, **dadurch gekennzeichnet, dass**
die Rückwand (11) aus einer biegsamen Kunststoffwandung sowie aus zumindest ein-, vorzugsweise beidseitig an dieser angebrachten Metallblechen hergestellt ist, wobei die Metallbleche jeweils bei der die Schwenkachse (24) bildenden Faltstelle ausgespart sind.

4. Leuchtbox nach Anspruch 3, **dadurch gekennzeichnet, dass**
die Kunststoffwandung aus einer Platte aus Polypropylen oder einem ähnlichen Kunststoff hergestellt und die Metallbleche insbesondere Aluminium beidseitig ganzflächig an dieser Platte verklebt sind.

5. Leuchtbox nach einem der vorhergehenden Ansprüche 1 bis 4, **dadurch gekennzeichnet, dass**
der Profilrahmen (12) rechteckig ausgebiidet ist und bei einer Schmalseite längliche Nutöffnungen (25, 26) aufweist, in welche T-förmige Fusselemente (30) einsteckbar sind, welche ermöglichen, dass der Profilrahmen (12) aufrecht stehen kann.

6. Leuchtbox nach einem der vorhergehenden Ansprüche 1 bis 5, **dadurch gekennzeichnet, dass**
zwei quer zu den Leiterleisten verlaufende Kabel (20, 21) vorgesehen sind, welche bei den einzelnen Leiterleisten (16) mit den LED-Lampen (15) durch Leitungen verbunden sind und ein Netzkabel aussenseitig des Profilrahmens (12) an das Stromnetz anschliessbar ist.

7. Leuchtbox nach Anspruch 6, **dadurch gekennzeichnet, dass**
im Netzkabel ein Netzteil integriert ist, welcher die Netzspannung auf eine Niedrigspannung vorzugsweise auf 12 Volt transformiert.

## Claims

1. Lighting box, with a profile frame (12), a rear wall (11), luminous bodies attached to the inside thereof and with at least one front side transparent image (13), which can be removably fixed along its circumference on the profile frame (12), whereby the luminous bodies are formed from LED lamps (15) as individual spot lamps, which are arranged in rows approximately over the entire height and width of the profile frame (12), **characterized in that**
the LED lamps (15) are arranged at certain distances (b, h) from one another and at such a distance from the transparent image (13), that the light cones (18) generated by the LED lamps (15) illuminate the image (13) almost completely without overlapping, whereby the LED lamps (15) are mounted in rows on conductor strips (16) at the specific distances (h) from one another as prefabricated units and being attached to the inside of the rear wall (11) and extend horizontally over the width or vertically over the height of the profile frame (12).

2. Lighting box according to claim 1, **characterized in that**
the profile frame (12) and the rear wall (11) are designed to be foldable together for the purpose of mobile design, whereby the rear wall (11) thereto being provided with at least one pivot axis (24) for this purpose and the profile frame (12) has separation points (12') on both sides in the same plane.

3. Lighting box according to claim 2, **characterized in that**
the rear wall (11) is made from a flexible plastic wall and from metal sheets attached to at least one, preferably both sides on it, whereby each of the metal sheets being recessed at the fold forming the pivot axis (24).

4. Lighting box according to claim 3, **characterized in that**
the plastic wall is made from a plate made of polypropylene or a similar plastic and the metal sheets, in particular aluminum, are glued to this plate over the entire surface on both sides.

5. Lighting box according to one of the preceding claims 1 to 4, **characterized in that**
the profile frame (12) is formed rectangular and, on one narrow side, has elongated groove openings (25, 26), into which T-shaped foot elements (30) are insertable, which allow, that the profile frame (12) can stand upright.

6. Lighting box according to one of the preceding claims 1 to 5, **characterized in that**
two cables (20, 21) running transversely to the conductor strips are provided, which are connected to the LED lamps (15) by cables in the individual conductor strips (16) and a power cord can be connected to the power supply on the outside of the profile frame (12).

7. Lighting box according to claim 6, **characterized in that**
in the power cord a mains adaptor is integrated, which transforms the mains voltage to a low voltage preferably to 12 volts.

## Revendications

1. Boîte lumineuse comprenant un cadre (12) profilé, une paroi (11) arrière, des corps lumineux qui y sont fixés du côté intérieur, ainsi qu'au moins une image (13) transparente du côté avant, qui peut le long de son pourtour être immobilisée avec possibilité de la retirer, sur le cadre (12) profilé, les corps lumineux étant formés de lampes (15) DEL sous la forme de lampes spot individuelles qui sont disposées en rangées à peu près sur toute la hauteur et la largeur du cadre (12) profilé, **caractérisée** ce que
les lampes DEL sont disposées à des distances (b ,h) déterminées les unes par rapport aux autres et à une distance telle de l'image (13) transparente, que les cônes (18) lumineux produits par les lampes (15) DEL éclairent à peu près sur toute la surface l'image (13) sans recoupement les lampes (15) DEL étant montées par rangées sur des réglettes (16) conductrices aux distances (h) déterminées les unes par rapport aux autres, sous la forme d'unités préfabriquées et étant fixées du côté intérieur à la paroi (11) arrière et s'étendant chacune horizontalement sur la largeur, ou verticalement sur la hauteur, du cadre (12) profilé .

2. Boîte lumineuse suivant la revendication 1, **caractérisée en ce que** le cadre (12) profilé, ainsi que la paroi (11) arrière sont, en vue d'une conformation mobile, rabattables ensemble conjointement, la paroi (11) arrière étant pourvue à cet effet, d'au moins un axe (24) de pivotement et le cadre (12) profilé ayant des points (12') de séparation des deux côtés dans le même plan.

3. Boîte lumineuse suivant la revendication 2, **caractérisée en ce que** la paroi (11) arrière est fabriquée en une paroi en matière plastique souple, ainsi qu'en au moins des tôles métalliques montées sur celle-ci d'un côté, de préférence des deux côtés, les tôles métalliques étant chacune évidées au point de pliage formant l'axe (24) de pivotement.

4. Boîte lumineuse suivant la revendication 3, **caractérisée en ce que** la paroi en matière plastique est fabriquée en une plaque de polypropylène ou en une matière plastique analogue, et les tôles métalliques, notamment en aluminium, sont collées à cette plaque sur toute la surface des deux côtés.

5. Boîte lumineuse suivant la revendication, suivant l'une des revendications 1 à 4 précédentes, **caractérisée en ce que** le cadre (12) profilé est rectangulaire et a sur un petit côté des ouvertures (25, 26) oblongues en rainure dans lesquelles des éléments (30) de pied en forme de T peuvent être insérés, lesquels permettent que le cadre (12) profilé puisse se tenir debout.

6. Boite lumineuse suivant l'une des revendications 1 à 5 précédentes, **caractérisée en ce qu'**il est prévu deux câbles (20, 21) qui s'étendent transversalement aux réglettes conductrices et qui, pour les réglettes (16) conductrices individuelles, sont reliées par des lignes aux lampes (15) DEL, et un câble de réseau peut être raccordé au secteur du côté extérieur du cadre (12) profilé.

7. Boîte lumineuse suivant la revendication 6, **caractérisée en ce que** dans le câble du réseau est intégrée une partie de réseau, qui transforme la tension du réseau en une tension plus basse, de préférence de 12 volt.
